# EUROPÄISCHE PATENTSCHRIFT

(11) **EP 0 038 911 B1**
(45) Veröffentlichungstag und Bekanntmachung des Hinweises auf die Patenterteilung: **13.07.1983**
(21) Anmeldenummer: 81101222.8
(22) Anmeldetag: 20.02.1981
(51) Int. Cl.: G07F 3/02

(54) **Verfahren und Einrichtung zur Echtheitsprüfung von Münzen**
Coin validating method and apparatus
Procédé et dispositif de contrôle de validité de pièces de monnaie

(30) Priorität: 28.04.1980 CH 3263/80
(43) Veröffentlichungstag der Anmeldung: 04.11.1981
(73) Patentinhaber: SODECO-SAIA SA, CH-1202 Genf (CH)
(72) Erfinder: Vasconcelos, Manuel, Ing., CH-1226 Thônex (CH); Jauch, Karl, CH-1219 Le Lignon (CH)
(74) Vertreter: Müller, Hans-Jürgen, Dipl.-Ing.

## Beschreibung

Die Erfindung bezieht sich auf ein Verfahren zur Echtheitsprüfung von Münzen anhand ihrer Masse der im Oberbegriff des Anspruchs 1 angegebenen Art sowie auf eine Einrichtung zur Durchführung des Verfahrens.

In Verkaufs- oder Dienstleistungsautomaten werden verschiedene Parameter an eingeworfenen Münzen gemessen, um Falsifikate von guten Münzen unterscheiden zu können und diese entweder durch Rückgabe abzulehnen oder als gut anzunehmen. Der wohl am meisten verwendete Parameter besteht in einer Gewichtskontrolle auf rein mechanischem Weg. Die zu prüfende Münze wird dabei meist auf einer Gleitbahn in eine Wägestellung gebracht, und je nach dem Ansprechen der Wägeeinrichtung wird zwischen gut oder schlecht entschieden. Dazu muss die Bewegung der Münzen auf ihrem Weg zur Kasse während des Wägens gestoppt werden. Solche Einrichtungen arbeiten daher langsam und sind aufwendig, denn es muss bei diesen zusätzlich dafür gesorgt werden, dass erst wieder eine zweite Münze eingegeben werden kann, wenn die erste fertig verarbeitet ist. Auch wird nicht unmittelbar ein elektrisches Signal geliefert, das direkt für den weiteren Steuerungsablauf verwendbar ist.

Darüberhinaus wurde schon vorgeschlagen, eine Münze durch deren Gewicht längs einer Laufbahn zu beschleunigen, deren Endgeschwindigkeit vor dem Aufprall auf eine Prallplatte, insbesondere ein Piezokristall-Element, zu messen und aus der Geschwindigkeit und einer integrierten Kraft/Zeit-Fläche die Masse der Münze zu bestimmen.

Der Erfindung liegt die Aufgabe zugrunde, eine weitere ebenfalls der Echtheitsprüfung von Münzen dienende, doch sehr wirtschaftlich herstellbare Einrichtung zu schaffen.

Die Erfindung ist im Anspruch 1 gekennzeichnet.

Nachfolgend wird ein Ausführungsbeispiel der Erfindung näher erläutert.

Es bedeuten :
Figur 1 eine vereinfacht dargestellte erfindungsgemässe Einrichtung und
Figur 2 eine Variante.

In beiden Figuren bedeutet 1 eine Laufbahn, längs der eine Münze 2 oder irgend eine Wertmarke unter Einwirkung einer Kraft P beschleunigt wird. Im vorliegenden Beispiel ist die Laufbahn 1 eine schiefe Ebene, auf der die Münze 2 hinuntergleitet, wobei die die Münze beschleunigende Kraft P eine Komponente des Gewichtes G der Münze ist. Das untere Ende der Laufbahn 1 besteht aus einem beweglichen Teil 3, der in irgend einer Weise, beispielsweise durch einen Magnetanker, in seiner als Laufbahn für die Münze dienenden Stellung gehalten ist. Am Ende der Laufbahn 1 bzw. am Ende des beweglichen Teiles 3 befindet sich als Pufferelement eine Feder, im vorliegenden Beispiel eine einseitig fest eingespannte Federzunge 4, auf deren freies Ende 5 die der Laufbahn entlang gleitende Münze 2 einwirkt. Zwischen dem freien Ende 5 der Federzunge 4 und deren Einspannstelle 6 befinden sich zwei nur in der Fig. 1 dargestellte Sensoren 7 und 8, die zwischen sich einen Luftspalt bilden, in welchem sich die Federzunge 4 bei deren Verformung bewegt und damit eine elektrische Grösse Uₛ als elektrisches Signal in einem Stromkreis beeinflusst. Diese Beeinflussung kann in irgend einer Weise, z. B. durch eine induktive oder kapazitive Kopplung oder duch eine Ausnützung des Hall-Effektes erfolgen.

Es könnte auch nur ein Sensor, z. B. 8 vorhanden sein, doch gibt die Differenzbildung ihrer beiden Signale eine erhöhte Empfindlichkeit.

In einem Abstand a von der Ruhestellung der Federzunge 4 entfernt befindet sich etwa im Zentrum der die Laufbahn 1 hinuntergleitenden Münzen eine Lichtschranke 9, z. B. eine Leuchtdiode und ein Phototransistor, deren Strahlengang von der Münze unterbrochen wird. Der zeitliche Unterschied zwischen der Unterbrechung des Lichtstrahles und dem Beginn einer Verformung an der Federzunge 4 dient zur Ermittlung der Geschwindigkeit V der Münze 2.

Unterhalb des beweglichen Teiles 3 befinden sich ein Leitblech 10 zur Einkassierung der Münzen und eine von der Gut/Schlecht-Entscheidung der Einrichtung beeinflusste Klappe 11 zur Rückgabe der Münzen. In der Fig. 1 ist diese in der Stellung für die Annahme einer Münze gezeichnet.

Ist die Einrichtung spannungslos, dann ist der bewegliche Teil 3 entfernt und dient der Münze 2 nicht mehr als Laufbahn. Auch die Klappe 11 ist dann ausgeschwenkt und eine in diesem Zustand eingegebene Münze 16 fällt direkt in eine Rückgabeschale zur Entnahme des Geldes.

In betriebsbereitem Zustand bildet der bewegliche Teil 3 das Ende der Laufbahn 1. Eine eingeworfene Münze gleitet der Laufbahn 1 entlang, deckt die Lichtschranke 9 ab, trifft auf die Federzunge 4 auf und lenkt diese auf der Höhe ihres Berührungspunktes um einen ihrer Masse m und ihrer Geschwindigkeit V entsprechend grossen Betrag s aus, wie dies in der Fig. 1 gestrichelt dargestellt ist.

Die erste Berührung bewirkt einerseits zusammen mit der Lichtschranke 9 die Messung der Geschwindigkeit V, und andererseits bildet diese den Befehl zur Entfernung des beweglichen Teiles 3.

Die zurückfedernde Federzunge 4 lässt die Münze nach unten fallen.

Zur Ermittlung der elektrischen Grösse Uₛ messen die Sensoren 7 und 8 die von der Münze erzeugte Schwingung der Federzunge 4. Ausgewertet wird die Schwingung nur über deren erste Schwingungshalbwelle, das heisst zwischen dem Zeitpunkt tₒ, an dem eine Münze an der sich in der Ruhestellung befindlichen Federzunge 4 eintrifft, bis zum Zeitpunkt tᵢ, an dem die Federzunge 4 beim Zurückfedern ihre Ruhestellung wieder durchläuft. Die Masse m der Münze 2 ergibt sich dann nach der Beziehung in welcher Keine anlagespezifische Konstante ist.

Eine weitere, aufwandmässig sehr vorteilhafte Möglichkeit zur Bestimmung der Masse m einer Münze besteht darin, dass unter Verzicht auf die Messung der Geschwindigkeit V der Münze, einzig auf der elektrischen Grösse Uₛ basierend, die Zeitdauer t = t, - tₒ einer Schwingungshalbwelle ermittelt und daraus die Masse m der Münze 2 nach der Beziehung bestimmt wird, wobei c ebenfalls eine anlagespezifische Konstante ist.

Für beide Möglichkeiten zur Bestimmung von m erfolgt die Auswertung vorzugsweise durch einen programmierten Rechner. An Hand vorgegebener Grenzwerte für m entscheidet dieser auch, ob eine Münze anzunehmen oder abzulehnen ist, und betätigt bei positiver Entscheidung innerhalb der Flugzeit der Münze die Klappe 11. Diese leitet dann eine anzunehmende Münze 15 entlang dem Leitblech 10 in eine Kasse, während eine abzulehnende Münze 16 bei negativem Entscheid direkt in die Rückgabeschale fällt.

Damit auch Münzen verarbeitet werden können, die keinen kreisförmigen Umfang aufweisen, also beispielsweise 7-eckige, ist es zweckmässig, wenn gemäss der Fig. 2 das freie Ende 5 der Federzunge 4 eine Z-förmige Knickung aufweist und einen gegen die eintreffenden Münzen gerichteten stumpfen Winkel bildet, dessen Scheitelpunkt 12 als Berührungsstelle mit den Münzen 2 dient und auf der Höhe von deren Schwerpunkt 13 liegt. Damit wird erreicht, dass unabhängig von der Lage der eintreffenden eckigen Münzen deren Angriffspunkt an der Federzunge 4 immer am gleichen Ort, nämlich am Scheitelpunkt 12 erfolgt, was die Streuung der Messwerte verkleinert.

In der beschriebenen Einrichtung ist die Federzunge 4 so angeordnet, dass deren Längsachse in einer Lotrechten liegt und mit der Laufbahn 1 zusammen eine Ebene bildet, die parallel liegt zu den von den beiden Stirnflächen der Münze 2 beim Hinuntergleiten gebildeten Ebenen, was besonders raumsparend von Vorteil ist.

Die Längsachse der Federzunge 4 könnte aber abweichend von den Figuren auch ausserhalb den zuletzt genannten Ebenen verlaufen und mit diesen einen Winkel bilden. Insbesondere ist es sinnvoll, wenn die Längsachse waagrecht, das heisst, in einem rechten Winkel zu den genannten Ebenen angeordnet ist. Eine solche Anordnung erlaubt es, die gleiche Federzunge 4 sowohl für Münzen mit rundem als auch mit mehreckigem Umfang zu verwenden, denn auch im zweiten Fall kann der Angriffspunkt der Münze an der Federzunge nur innerhalb der geringen Breite der Federzunge 4 streuen.

Die beschriebene Einrichtung ist insbesondere geeignet für die Verwendung in Münzkassier-Telephonautomaten. Solche sind sehr grossen Umgebungstemperaturänderungen ausgesetzt, und es hat sich gezeigt, dass die beschriebenen Sensoren 7, 8 zur Abtastung des Federweges diesbezüglich sehr unempfindlich sind. Ausserdem stellt die Einrichtung keine besonderen Toleranz-Forderungen und kann daher sehr günstig hergestellt werden.

## Patentansprüche

1. Verfahren zur Echtheitsprüfung von Münzen anhand ihrer Masse, bei dem die zu prüfende Münze unter Einwirkung einer Kraft längs einer Laufbahn beschleunigt wird und anschliessend auf ein Puffer-Element aufschlägt, von dem sie abprallt und in eine Kasse oder eine Rückgabeschale abgelenkt wird, wobei mittels wenigstens eines Sensors eine elektrische Grösse ermittelt wird, aus der ein der Masse der Münze proportionaler Wert bestimmbar ist, dadurch gekennzeichnet, dass als Pufferelement eine Feder (4) verwendet wird, die von der aufprallenden Münze (2) ausgelenkt und in Schwingungen versetzt wird, dass mittels des Sensors (7, 8) der Federweg der Feder (4) erfasst und in die elektrische Grösse (Uₛ) umgeformt wird und dass aus der ersten Schwingungshalbwelle der elektrischen Grösse (U_{S}), in der sich die Feder (4) ausserhalb ihrer Ruhestellung befindet auf die Masse (m) der Münze (2) geschlossen wird.

2. Verfahren nach Anspruch 1, dadurch gekennzeichnet, dass die Geschwindigkeit V der Münze (2) bestimmt wird und durch Integration der elektrischen Grösse U, über die Zeit nach der Beziehung die Masse m der Münze (2) bestimmt wird, wobei K eine anlagespezifische Konstante ist und die Zeitpunkte tₒ und t₁ die Zeitdauer einschliesst, in der sich die Feder (4) ausserhalb ihrer Ruhestellung befindet.

3. Verfahren nach Anspruch 1, dadurch ge- kennzeichnet, dass mittels der elektrischen Grösse (Uₛ). die Zeitdauer t einer Schwingungshalbwelle-ermittelt und daraus die Masse m der Münze (2) nach der Beziehung bestimmt ist, worin c eine anlagespezifische Konstante ist.

4. Verfahren nach Anspruch 2 oder 3, dadurch gekennzeichnet, daß die die Münze (2) beschleunigende Kraft (P) deren Gewicht (G) bzw. eine Komponente des Gewichtes (G) der Münze (2) ist.

5. Einrichtung zur Durchführung des Verfahrens nach Anspruch 2 oder 3, dadurch gekennzeichnet, daß die Laufbahn (1) eine schiefe Ebene ist, auf der die Münze (2) hinuntergleitet.

6. Einrichtung nach Anspruch 5, dadurch gekennzeichnet, daß als Feder eine einseitig fest eingespannte Federzunge (4) dient, auf deren freies Ende (5) die Münze (2) am Ende der Laufbahn (1) einwirkt, und daß zwei Sensoren (7, 8) angeordnet sind, in deren Luftspalt sich die Federzunge (4) bei deren Verformung zur Beeinflussung der elektrischen Größe (Uₛ) bewegt.

7. Einrichtung zur Durchführung des Verfahrens nach Anspruch 2, dadurch gekennzeichnet, daß zur Ermittlung der Geschwindigkeit (V) der Münze (2) längs der Laufbahn (1, 3) wenigstens eine Lichtschranke (9) zur Messung des zeitlichen Unterschiedes zwischen der Unterbrechung eines Lichtstrahles und dem Beginn einer Verformung an der Federzunge (4) vorhanden ist.

8. Einrichtung nach Anspruch 5, dadurch gekennzeichnet, daß das freie Ende (5) der Federzunge (4) eine Z-förmige Knickung aufweist und einen in Richtung gegen die eintreffenden Münzen (2) gerichteten stumpfen Winkel bildet, dessen Scheitelpunkt (12) als Berührungsstelle mit den Münzen (2) auf der Höhe des Schwerpunktes (13) der Münze (2) liegt.

## Claims

1. A process for testing the authenticity of coins by reference to their mass, wherein the coin to be tested is accelerated under the effect of a force along a track and then impinges against a buffer element from which it rebounds and is deflected into a coin box or a return dish, wherein an electrical parameter is detected by means of at least one sensor, and a value proportional to the mass of the coin can be determined from said electrical parameter, characterised in that the buffer element used comprises a spring (4) which is deflected and caused to oscillate by the coin (2) impinging thereagainst, that the spring travel of the spring (4) is detected by means of the sensor (7, 8) and converted into the electrical parameter (U,) and that the mass (m) of the coin (2) is deduced from the first half-wave of the oscillation of the electrical parameter (Uₛ) in which the spring (4) is away from its rest position.

2. A process according to claim 1, characterised in that the speed V of the coin (2) is determined and the mass m of the coin (2) is determined by integration of the electrical parameter Uₛ with respect to time in accordance with the equation wherein K is a system-specific constant and the times to and t₁ define the period of time for which the spring (4) is away from its rest position.

3. A process according to claim 1, characterised in that the duration t of a half-wave of the oscillation is determined by means of the electrical parameter (Uₛ) and therefrom the mass m of the coin (2) is determined in accordance with the equation wherein c is a system-specific constant.

4. A process according to claim 2 or claim 3, characterised in that the force (P) which accelerates the coin (2) is the weight (G) thereof or a component of the weight (G) of the coin (2).

5. Apparatus for carrying out the process according to claim 2 or claim 3, characterised in that the track (1) is an inclined plane and the coin (2) slides down thereon.

6. Apparatus according to claim 5, characterised in that the spring is a spring blade member (4) which is fixedly gripped at one end, the coin (2) acting on the free end (5) of the spring blade member at the end of the track (1), and that there are two sensors (7, 8), in the air gap of which moves the spring blade member (4) upon deformation thereof, to influence the electrical parameter (Us)..

7. Apparatus for carrying out the process according to claim 2, characterised in that, for the purposes of determining the speed (V) of the coin (2) along the track (1), there is at least one light barrier means (9) for measuring the difference in time between the interruption of a light beam and the beginning of deformation at the spring blade member (4).

8. Apparatus according to claim 5, characterised in that the free end (5) of the spring blade member (4) has a Z-shaped bend and forms an obtuse angle in the opposite direction to the impinging coins (2), the apex (12) of said angle constituting the point of contact with the coins (2) and being disposed at the height of the centre of gravity (13) of the coin (2).

## Revendications

1. Procédé de contrôle de validité de pièces de monnaie d'après leur masse, dans lequel la pièce de monnaie à vérifier est accélérée sous l'action d'une force le long d'un couloir et vient ensuite frapper un élément tampon, à partir duquel elle rebondit et est déviée dans une caisse ou dans une cuvette de renvoi, tandis qu'au moyen d'au moins un détecteur, est déterminée en la grandeur électrique d'après laquelle une valeur proportionnelle à la masse de la pièce de monnaie est déterminable, ledit procédé étant caractérisé en ce qu'on utilise comme élément tampon un ressort (4), qui est dévié par la pièce de monnaie (2) qui vient le frapper et est mis en oscillations, en ce qu'au moyen du détecteur (7, 8), la course élastique du ressort (4) est déterminée et transformée en la grandeur électrique (Uₛ) et en ce que la masse (m) de la pièce de monnaie (2) est déduite de la première demi-onde d'oscillation de la grandeur électrique (Uₛ) au cours de laquelle le ressort (4) se trouve en dehors de sa position de repos.

2. Procédé suivant la revendication 1, caractérisé en ce qu'on détermine la vitesse (V) de la pièce de monnaie (2) et, par intégration de la grandeur électrique (Uₛ) dans le temps, d'après la relation la masse m de la pièce de monnaie (2), K étant une constante inhérente à la disposition, et les instants tₒ et t₁ délimitant entre le laps de temps pendant lequel le ressort (4) se trouve en dehors de sa position de repos.

3. Procédé suivant la revendication 1, caractérisé en ce qu'au moyen de la grandeur électrique (Uₛ) on détermine la durée t d'une demi-onde d'oscillation, et on en déduit la masse m de la pièce de monnaie (2) d'après la relation où c est une constante inhérente à la disposition.

4. Procédé suivant la revendication 2 ou 3, caractérisé en ce que la force (P) accélérant la pièce de monnaie (2) est le poids (G) ou une composante du poids (G) de la pièce de monnaie (2).

5. Dispositif pour la mise en oeuvre du procédé suivant la revendication 2 ou 3, caractérisé en ce que le couloir (1) est un plan incliné, sur lequel la pièce de monnaie (2) glisse vers le bas.

6. Dispositif suivant la revendication 5, caractérisé en ce qu'on utilise comme ressort une lame flexible (4) solidement encastrée d'un côté, sur l'extrémité libre (5) de laquelle la pièce de monnaie (2) agit à l'extrémité du couloir (1) et en ce que deux détecteurs (7, 8) sont prévus, dans l'entrefer desquels la lame flexible (4) se déplace lors de sa déformation pour influencer la grandeur électrique (U_{S}).

7. Dispositif pour la mise en oeuvre du procédé suivant la revendication 2, caractérisé en ce que, pour déterminer la vitesse (V) de la pièce de monnaie (2) le long du couloir (1, 3), il est prévu au moins un barrage photoélectrique (9) pour mesurer la différence temporelle entre l'interruption d'un rayon lumineux et le début d'une déformation de la lame flexible (4).

8. Dispositif suivant la revendication 5, caractérisé en ce que l'extrémité libre (5) de la lame flexible (4) présente une brisure en forme de Z et forme un angle obtus orienté en direction des pièces de monnaie (2) arrivantes, angle dont le sommet (12), en tant que point de contact avec les pièces de monnaie (2) est situé à la hauteur du centre de gravité (13) de la pièce de monnaie (2).
